# EUROPÄISCHE PATENTSCHRIFT

(11) **EP 0 661 081 B1**
(45) Veröffentlichungstag und Bekanntmachung des Hinweises auf die Patenterteilung: **18.07.2001**
(21) Anmeldenummer: 94119613.1
(22) Anmeldetag: 12.12.1994
(51) Int. Cl.: A62C 39/00, A62C 35/62

(54) **Verfahren zur Optimierung einer Löschvorrichtung in bezug auf den Löschmittelverbrauch und/oder die Löschzeit**
Method for optimising a fire-extinguishing apparatus in respect of the consumption of the fire-extinguishing substance and/or extinguishing time
Procédé pour optimaliser un dispositif d'extinction d'incendies relativement à la consommation de la substance d'extinction de feu et/ou au temps d'extinction

(30) Priorität: 23.12.1993 CH 384393
(43) Veröffentlichungstag der Anmeldung: 05.07.1995
(73) Patentinhaber: Siemens Building Technologies AG, 8034 Zürich (CH)
(72) Erfinder:
(74) Vertreter: Dittrich, Horst, Dr.

(56) Entgegenhaltungen:
- WO-A-92/22353
- GB-A- 2 060 071
- US-A- 3 684 019

## Beschreibung

Die vorliegende Erfindung betrifft ein Verfahren zur Optimierung einer Löschvorrichtung in bezug auf den Löschmittelverbrauch und/ oder die Löschzeit, wobei die Löschvorrichtung mindestens einen Druckbehälter zur Bevorratung des Löschmittels, ein Rohrleitungssystem und eine Anzahl von Düsen zum Versprühen des Löschmittels unter variablem Druck aufweist.

Es ist Stand der Technik, Räume und Sachwerte mit sogenannten Sprinklersystemen vor Feuer zu schützen. Diese stationär installierten Systeme arbeiten mit Wasserdrücken zwischen 2 und 10 bar und erzeugen im Einsatzfall Tropfen mit einem mittlerem Durchmesser um 1 mm. Die Sprinkler-Düsen sind im Schutzbereich so angeordnet, dass die Wasserstrahlen einander überdecken und so den unteren Teil eines Schutzbereiches vollständig benetzen können. Die Richtlinien zur Installation von herkömmlichen Sprinklersystemen, wie sie in Deutschland vom Verein der Sachversicherer (VdS) und in der Schweiz vom Brandverhütungsdienst (BVD) festgelegt sind, verlangen die Beherrschung eines Brandes, fordern eine Löschung des Feuers jedoch nicht. Durch die hydrodynamischen Randbedingungen von Sprinklersystemen kann man zeigen, dass die Sprinklertropfen bei grösseren Brandleistungen (über 1 MW) die Reaktionszone nicht mehr erreichen und nur noch die unmittelbare Umgebung des Brandherdes zu kühlen vermögen, das Feuer aber nicht löschen.

Zusammengefasst haben Sprinkler-Systeme, die nach den anerkannten Vorschriften installiert sind, folgende Nachteile:
- In den meisten Fällen nur Brandbeherrschung und keine Brandlöschung
- Einsatz von grossen Wassermengen und dadurch verursachter Sachschaden.

Von diesem Stand der Technik ausgehend liegt der Erfindung die Aufgabe zugrunde, ein Wasser verwendendes Löschverfahren und eine Löschvorrichtung zu schaffen, welche die genannten Nachteile vermeiden. Insbesondere soll die Erfindung eine vollständige Löschung bei optimalem Löschwasserverbrauch ermöglichen.

Das erfindungsgemässe Verfahren beruht auf umfangreichen thermodynamischen und strömungsmechanischen Berechnungen, die es ermöglichen, für Brände verschiedener Art in beliebigen Räumen die Brandleistung und Brandgasentwicklung zu ermitteln und die zur Löschung notwendigen Löschparameter zu berechnen.

Das erfindungsgemässe Verfahren ist dadurch gekennzeichnet, dass für beliebige Brände die Entwicklung des Brandgasstroms berechnet und für eine gegebene Düsenkonstruktion der Zusammenhang zwischen Grösse und Geschwindigkeit der Löschmitteltropfen sowie Durchsatz und Druck des Löschmittels mittels thermodynamischer und strömungstechnischer Methoden ermittelt wird, und dass einer oder mehrere der Löschparameter Druck, Löschmitteldurchsatz, Tropfengrösse und Tropfengeschwindigkeit auf das potentielle Brandgut abgestimmt werden.

In der WO-A-92/22353 ist ein Verfahren zur Löschung von Bränden, insbesondere von solchen im Motorraum von Schiffen beschrieben, bei welchem Löschflüssigkeit unter einem so hohen Druck versprüht wird, dass vorerst ein Sprühnebel entsteht. Anschliessend wird der Druck reduziert und Sprühflüssigkeit versprüht. Dieses Verfahren, das auf einen bestimmten Typus von Brand festgelegt ist, führt zwar zu einer Reduktion des Löschwasserverbrauchs, ermöglicht aber keine Abstimmung der Löschparameter auf das potentielle Brandgut. Ausserdem ist das Verfahren statisch und berechnet weder die Entwicklung des Brandgasstroms noch den Zusammenhang zwischen Grösse und Geschwindigkeit der Löschmitteltropfen sowie Durchsatz und Druck des Löschmittels.

In der US-A-3,648,019 ist ein Verfahren zur Löschung von Bränden beschrieben, bei welchem das Feuer mit zwei Löschmittelströmen bekämpft wird. Der eine Löschmittelstrom besteht aus sehr feinen Tropfen zur Kühlung der Umgebungsatmosphäre und der andere besteht aus relativ grossen Tropfen, die den aufsteigenden Warmluftkegel (plume) mit Sicherheit durchstossen. Bei diesem Verfahren mag zwar eine Berechnung des Zusammenhangs zwischen Grösse und Geschwindigkeit der Löschmitteltropfen stattfinden, da aber keine Berechnung der Entwicklung des Brandgasstroms erfolgt, ist eine Abstimmung der Löschparameter auf das potentielle Brandgut nicht möglich.

Beim erfindungsgemässen Verfahren wird für einen gegebenen Brand zunächst die Entwicklung des Brandgasstroms anhand eines Brandmodells ermittelt. Insbesondere werden die Aufstiegsgeschwindigkeiten und Temperatur der Brandgase in Abhängigkeit der Abbrandrate (Brandleistung), der Brennqualität, der Brandfläche und der Raumhöhe bestimmt.

Dann wird das Verhalten von Wassertropfen nach ihrem Austritt aus einer Düse in den entgegenströmenden Brandgasstrom sowie die resultierende Abkühlung des Brandgases beschrieben. Insbesondere werden die Geschwindigkeit und Verdunstung, d.h. die Temperatur und Massenabnahme, von Tropfen als Funktion der Raumhöhe oder Distanz zum Brandherd ermittelt. Ausschlaggebend für die Löschfähigkeit ist die Menge und Masse der Tropfen, die den Brandherd erreichen. Diese Tropfenparameter werden näher in Abhängigkeit vom Wasserdurchsatz, der Tropfengrösse und Tropfengeschwindigkeit beim Austritt aus der Düse, und der Raumhöhe beschrieben. Somit können die für eine Brandlöschung optimalen Werte von Tropfengrösse und Tropfengeschwindigkeit, Wasserdurchsatz sowie Löschdauer und somit der gesamte Menge versprühten Wassers bestimmt werden. Schliesslich können für einen gewählten Typ von Wasserdüse der Wasserdruck, die Dimensionierung eines Rohrleitungssystems und der Wasserdurchsatz pro Sekunde bestimmt werden, sodass Tropfen von der gewünschten Art entstehen.

Im folgenden wird die Erfindung anhand eines Ausführungsbeispiels und der Zeichnungen näher erläutert; es zeigen:
- Fig. 1a-1c: Diagramme zur Erläuterung der Abhängigkeit der Geschwindigkeit und Temperatur von Wassertropfen und der Brandgastemperatur von der Raumhöhe,
- Fig. 2-4: Diagramme zur Erläuterung des Verhaltens von Wassertropfen verschiedener Austrittsgeschwindigkeit in Abhängigkeit von der Raumhöhe,
- Fig. 5: den Zusammenhang zwischen den Löschparametern Wirkdruck an der Düse und Wasserdurchsatz für verschiedene Düsentypen und Brände; und
- Fig. 6: eine schematische Darstellung einer Löschvorrichtung.

Es wird von einem Referenzfall mit erfolgreicher Löschung ausgegangen, bei dem in einem 8 m hohen Raum ein Stapel von Papier und Kunststoff auf einer Fläche von 4 m² Grösse als Brandmaterial vorliegt. An der Decke des Raumes sind Sprinkler angebracht mit folgenden Sprinklerdüsenbedingungen: 5 kg/s Wasserdurchsatz, -15 m/s Austrittsgeschwindigkeit und 2 mm Tropfengrösse. Der Abbrand des Brennstoffs mit 20 MJ/kg Heizwert wurde mit folgenden Ergebnissen simuliert: Maximale Gastemperatur von 950°C, Abbrandrate von 0.51 kg/s und maximaler Gasgeschwindigkeit von 7.7 m/s . Figur 1a zeigt für diesen Referenzfall das Absinken der Tropfengeschwindigkeit als Funktion der Raumhöhe von -15 m/s auf -3 m/s. Figur 1b zeigt ein Ansteigen der Tropfentemperatur von 20°C in 8 m Höhe auf 74°C, wo keine Verdampfung aber eine Verdunstung mit starker Abkühlwirkung der Gase stattfindet. Figur 1c zeigt ein Absinken der Brandgastemperatur auf 556°C in 8 m Höhe.

Figur 2 zeigt das simulierte Verhalten von kleineren Tropfen von 1.5 mm mittlerem Durchmesser. Hier zeigt die Simulation, dass die Geschwindigkeit von Tropfen von dieser Grösse bei einer Höhe von 3 m auf Null absinkt und somit die Tropfen weggetragen werden und keine Löschung stattfinden kann. In Figur 3 ist die Wirkung einer tieferen Austrittsgeschwindigkeit von -5 m/s gezeigt. Hier geht aus der Simulation hervor, dass die Austrittsgeschwindigkeit eine starke Auswirkung auf die Löschfähigkeit hat. Die Tropfengeschwindigkeit fällt wiederum bereits bei 3 m oberhalb des Brandherdes auf Null. Anders ist die Situation in Figur 4, die das Verhalten von Tropfen zeigt, die von einer niedrigeren Raumhöhe von 4 m ausgeprüht werden. Die Tropfen bewegen sich beim Auftreffen auf den Brandherd noch mit einer Geschwindigkeit von -1 m/s und bewirken eine Löschung.

Diese Berechnungen lassen erkennen, dass für eine gegebene Brandleistung durch eine optimale Kombination zwischen Tropfengrösse, Tropfengeschwindigkeit und Abstand der Sprinklerdüse vom Brandherd eine Brandlöschung innerhalb von Sekunden mit optimiertem Wasserverbrauch möglich ist. Umfangreiche Testreihen haben diesen Sachverhalt bestätigt. Figur 5 zeigt experimentell bestimmte Werte der Löschparameter Wirkdruck an der Düse und Wasserdurchsatz für eine Anzahl verschiedener eingesetzter Düsentypen und Brände, nämlich Holz-, Benzin-, Aethanol-, PET- und Heptanbrände. Die eingesetzten Düsentypen waren zum Beispiel Vollkegel-, Hohlkegel- (Drallkammer-), Mehrloch- und Einlochdüsen.

Es ist bekannt, dass bei sogenannten trockenen Sprinklersystemen, bei denen die Rohrleitungen von der Wasserbevorratung bis zu den Düsen wasserfrei gehalten werden, das Anfahren brandfördernd sein kann. Während der Anfahrzeit wird die Luft aus den Leitungen über die Düsen in diesen Brandbereich geblasen, was den Brand anfachen oder bei Flüssigkeiten den Brand vergrössern kann. Zur Dämpfung des Druckstosses in der Zuleitung zu den Düsen kann die Rohrleitung zusätzlich zu den Behälterventilen ein sich langsam öffnendes Ventil zwischen den Behälterventilen und den Düsen aufweisen, oder es kann vor den einzelnen Düsen ein Druckpolstergefäss angebracht sein, wodurch ein natürliches Gaspolster entsteht.

Figur 6 zeigt eine zur Durchführung des erfindungsgemässen Verfahrens geeignete Vorrichtung. Bei der Installation eines solchen Systems ist darauf zu achten, dass mittels der oben erwähnten thermodynamischen und strömungsmechanischen Methoden folgende Anlagegrössen auf das potentielle Brandgut abgestimmt werden:
- Abstand zwischen Düse und Brandquelle
- Düsenöffnungen und Sprühwinkel
- Anzahl Düsen
- Wasserdurchsatz
- Rohrleitungsdurchmesser
- Vorratsdruck
- Vorratsmenge
- Öffnungszeit des Ventils nach dem Sammelrohr.

Der Wasservorrat wird in einer oder mehreren Druckflaschen 1 gelagert, welche nur zu etwa 60% mit Wasser gefüllt sind. Darüber wird mit einem inerten Gas wie zum Beispiel Stickstoff oder Kohlendioxid ein Gaspolster aufgebracht. Der Vorratsdruck in den Flaschen ist vom nachfolgenden Rohrleitungssystem und den Düsen abhängig und liegt in der Regel zwischen 20 und 100 bar. Jede Flasche kann über ein Behälterventil 2 geöffnet werden. Die Öffnung erfolgt gemäss dem Stand der Technik über eine elektrische oder pneumatische Kraft, die über eine Löschzentrale 3 freigegeben wird. Durch die Wasserbevorratung in Flaschen ist die Löschwassermenge vorgegeben. Eine zu grosse Löschwassermenge, die die zu schützenden Sachwerte mehr schädigt als schützt, ist daher ausgeschlossen.

Im Falle eines Brandes löst der Brandmelder 4 über die Löschzentrale 3 die Ansteuerkraft für alle Behälterventile 2 aus. Das Wasser wird von den Gaspolstern in den Flaschen durch die Tauchrohre 5 in das Sammelrohr 6 gepresst. Das Sammelrohr wird durch ein Ventil 7 vom Leitungssystem 8 getrennt. Die Löschzentrale öffnet das Ventil 7 innerhalb 5 bis 30 Sekunden vollständig. Mit diesem verzögerten Öffnen wird ein gefährlicher Luftstoss aus den Düsen 9 in die Brandzone verhindert. Das sich langsam öffnende Ventil 7 kann ein marktübliches Motorventil sein, vorzugsweise wird jedoch ein sich langsam öffnender Kugelhahn eingesetzt.

Das Rohrleitungssystem 8 kann vom Sammelrohr 6 bis zu den Düsen 9 bis zu 100 m lang sein. Die Rohrdurchmesser sind auf die hydraulischen Anforderungen des Löschsystems (Durchsatz und Druckabfall) abzustimmen, wobei zu beachten ist, dass in den Rohren ein Gas-Flüssigkeitsgemisch strömen kann.

Um bei stark asymmetrischen Leitungssystemen mögliche Anfahrluftstösse zu verhindern, sind vor der Düse 9 sogenannte Druckpolster-Gefässe 10 vorzusehen. Diese leeren Behälter (auch Windkessel genannt) können Druckstösse ähnlich einer Gasfeder abdämpfen. Diese Zusatzvorrichtung ergänzt das sich langsam öffnende Ventil 7 zur Beherrschung des Anfahr-Luftstosses.

Die Düsen 9 können von unterschiedlicher Konstruktion sein. Die hydraulischen Eigenschaften sind jedoch für jeden Düsentyp auszumessen und in den Auslegungsberechnungen zu berücksichtigen. Versuche haben gezeigt, dass sogenannte Drallkammerdüsen besonders geeignet sind, da die Austrittsöffnungen dieser Düsen gross sind und dadurch keine Verstopfungsgefahr besteht.

## Patentansprüche

1. Verfahren zur Optimierung einer Löschvorrichtung in bezug auf den Löschmittelverbrauch und/ oder die Löschzeit, wobei die Löschvorrichtung mindestens einen Druckbehälter (1) zur Bevorratung des Löschmittels, ein Rohrleitungssystem (6, 8) und eine Anzahl von Düsen (9) zum Versprühen des Löschmittels in Tropfenform unter variablem Druck aufweist, dadurch gekennzeichnet, dass für einen Brand die Entwicklung des Brandgasstroms berechnet und für eine gegebene Düsenkonstruktion der Zusammenhang zwischen Grösse und Geschwindigkeit der Löschmitteltropfen sowie Durchsatz und Druck des Löschmittels mittels thermodynamischer und strömungstechnischer Methoden ermittelt wird, und dass einer oder mehrere der Löschparameter Druck, Löschmitteldurchsatz, Tropfengrösse und Tropfengeschwindigkeit auf das potentielle Brandgut abgestimmt werden.

2. Verfahren nach Anspruch 1, dadurch gekennzeichnet, dass zunächst anhand eines Brandmodells die Entwicklung des Brandgasstroms ermittelt und anschliessend die Aufstiegsgeschwindigkeiten und Temperaturen der Brandgase in Abhängigkeit von der Abbranbdrate, der Brennqualität, der Brandfläche und der Raumhöhe bestimmt werden.

3. Verfahren nach Anspruch 2, dadurch gekennzeichnet, dass bei der Ermittlung des Zusammenhangs zwischen Tropfengrösse, Tropfengeschwindigkeit, Wasserdurchsatz und Druck die Geschwindigkeit und die Verdunstung von Tropfen als Funktion der Raumhöhe oder der Distanz zum Brandherd ermittelt wird.

4. Verfahren nach Anspruch 3, dadurch gekennzeichnet, dass die Menge und die Masse der den Brandherd erreichenden Tropfen in Abhängigkeit vom Wasserdurchsatz, von der Tropfengrösse und der Tropfengeschwindigkeit beim Austritt aus der Düse und von der Raumhöhe beschrieben wird, und dass daraus die für eine Brandlöschung optimalen Werte von Tropfengrösse, Tropfengeschwindigkeit, Wasserdurchsatz und Löschdauer und damit die gesamte Menge des versprühten Wassers bestimmt werden.

5. Verfahren nach Anspruch 4, dadurch gekennzeichnet, dass für einen gewählten Typ von Wasserdüse der Wasserdruck, die Dimensionierung des Rohrleitungssystems und der Wasserdurchsatz so bestimmt werden, dass Tropfen der gewünschten Art entstehen.

## Claims

1. Method of optimising an extinguishing device with regard to the extinguishing agent consumption and/or the extinguishing time, wherein the extinguishing device has at least one pressure vessel (1) for storing the extinguishing agent, a pipeline system (6, 8) and a number of nozzles (9) for spraying the extinguishing agent in drop form at variable pressure, characterized in that the development of the fire gas stream is calculated for a fire and, for a given nozzle design, the relationship between size and speed of the extinguishing agent drops and also the throughput and pressure of the extinguishing agent are determined by means of thermodynamic and flow-engineering methods and in that one or more of the extinguishing parameters comprising pressure, extinguishing agent throughput, drop size and drop speed are matched to the potential incendiary material.

2. Method according to Claim 1, characterized in that the development of the fire gas stream is first determined on the basis of a fire model and then the ascent speeds and temperatures of the fire gases are determined as a function of the burning rate, the burning quality, the fire area and the room height.

3. Method according to Claim 2, characterized in that, in determining the relationship between drop size, drop speed, water throughput and pressure, the speed and the evaporation of drops are determined as a function of room height or the distance from the seat of the fire.

4. Method according to Claim 3, characterized in that the amount and the mass of the drops reaching the seat of the fire are described as a function of the water throughput, of the drop size and the drop speed on leaving the nozzle and of the room height, and in that, from the latter, the optimum values of drop size, drop speed, water throughput and extinguishing time for extinguishing a fire and, consequently, the total amount of water sprayed are determined.

5. Method according to Claim 4, characterized in that the water pressure, the dimensioning of the pipeline system and the water throughput are determined for a chosen tpye of water nozzle in such a way that drops of the desired type are produced.

## Revendications

1. Procédé pour optimiser la consommation d'agent d'extinction et/ou le temps d'extinction d'un dispositif d'extinction d'incendies, le dispositif d'extinction comprenant au moins un réservoir (1) sous pression de stockage d'agent d'extinction, un système (6, 8) de tuyauteries et un certain nombre de buses (9) pour pulvériser l'agent d'extinction sous forme de gouttes sous pression variable, **caractérisé** en ce qu'on calcule pour un incendie le courant de gaz d'incendie qui se dégage et on détermine, pour une construction donnée des buses, la relation entre la dimension et la vitesse des gouttes d'agent d'extinction ainsi que le débit et la pression de l'agent d'extinction, au moyen de méthodes de thermodynamique et de technique des fluides, et en ce qu'on adapte un ou plusieurs des paramètres d'extinction (pression, débit de l'agent d'extinction, dimension des gouttes et vitesse des gouttes) au matériau pouvant prendre feu.

2. Procédé suivant la revendication 1, **caractérisé** en ce que, à l'aide d'un modèle d'incendie, on détermine d'abord le courant de gaz d'incendie qui se dégage, puis on détermine les vitesses d'ascension et les températures des gaz d'incendie en fonction de la vitesse de combustion, de la qualité de la combustion, de la surface de l'incendie et de la hauteur du local.

3. Procédé suivant la revendication 2, **caractérisé** en ce que, lorsqu'on détermine la relation entre la dimension des gouttes, la vitesse des gouttes, le débit d'eau et la pression, on détermine la vitesse et la volatilisation des gouttes en fonction de la hauteur du local ou de la distance du foyer d'incendie.

4. Procédé suivant la revendication 3, **caractérisé** en ce qu'on décrit la quantité et la masse des gouttes atteignant le foyer d'incendie en fonction du débit d'eau, de la dimension et de la vitesse des gouttes à la sortie de la buse, et de la hauteur du local, et en ce qu'on détermine d'après cela les valeurs, optimales pour éteindre l'incendie, de la dimension des gouttes, de la vitesse des gouttes, du débit d'eau et de la durée d'extinction, et donc la quantité totale d'eau pulvérisée.

5. Procédé suivant la revendication 4, **caractérisé** en ce que, pour un type choisi de buse d'eau, la pression d'eau, le dimensionnement du système de tuyauteries et le débit d'eau sont déterminés de façon à obtenir des gouttes du type souhaité.
